# EUROPÄISCHE PATENTANMELDUNG

(11) **EP 4 786 124 A1**
(43) Veröffentlichungstag der Anmeldung: **05.08.2026**
(21) Anmeldenummer: 25155406.9
(22) Anmeldetag: 31.01.2025
(51) Int. Cl.: B26D 7/06, B26D 7/32, B26D 7/27, B65B 25/06, B65B 25/18

(54) **SCHNEIDMASCHINE FÜR STRANGFÖRMIGE LEBENSMITTEL**

(71) Anmelder: Siller Holding GmbH, 74232 Abstatt (DE)
(72) Erfinder: SILLER, Rudi, 74232 Abstatt (DE)
(74) Vertreter: Schmid, Barbara

(57) **Zusammenfassung**

Die Erfindung betrifft eine Schneidmaschine (10) für strangförmige Lebensmittel (18) mit einem Gehäuse (48) mit einem Einlegebereich für das strangförmige Lebensmittel (18) und mit einem Entnahmebereich für das zu einem Scheiben-Paket geschnittene strangförmige Lebensmittel. Die Schneidmaschine (10) besitzt zumindest ein Schneidmesser für das strangförmige Lebensmittel (18) und einen ersten Schacht (20) zur Aufnahme des strangförmigen Lebensmittels (18), dessen Längsrichtung der Vorschubrichtung des strangförmigen Lebensmittels (18) entspricht. Erfindungsgemäß ist ein zweiter Schacht (60) vorhanden, der etwa parallel zu dem ersten Schacht (20) verläuft. Die Vorschubrichtung des zweiten Schachts (60) verläuft entgegen der Vorschubrichtung des ersten Schachts (20). Durch eine Überführeinheit kann das geschnittene Scheiben-Paket von dem ersten Schacht (20) in den zweiten Schacht (60) überführt werden. Darüber hinaus ist eine Verschiebeeinheit vorhanden, durch die das geschnittene Scheiben-Paket auf den im Bereich des zweiten Schachts (60) vorhandenen Entnahmebereich geschoben werden kann.

## Beschreibung

### TECHNISCHES GEBIET

Die Erfindung betrifft eine Schneidmaschine für gewerbliche Zwecke, mit der sich Brot, aber auch Käse, Wurst und dergleichen strangförmige Lebensmittel maschinell in beliebig dicke Scheiben schneiden lassen. Bei der erfindungsgemäßen Schneidmaschine kann es sich insbesondere um eine Sichel- oder Rundmessermaschine, grundsätzlich aber auch um eine Gatterschneidmaschine handeln.

### STAND DER TECHNIK

Aus der DE 198 20 004 C2 ist eine Rundmessermaschine zum Schneiden eines Lebensmittel-Stranges in Scheiben bekannt. Diese Schneidmaschine besitzt ein kreisförmiges Schneidmesser, das um seine zentrale Achse rotieren und zusätzlich in einer Kreisbahn umhergeschwenkt werden kann. Bei dieser Schwenkbewegung wird es durch das in Scheiben zu schneidende strangförmige Lebensmittel hindurchgeführt. Das strangförmige Lebensmittel wird in einem kanalartigen Schacht dem Schneidmesser zugeführt und in Scheiben zerschnitten. Die geschnittenen Scheiben werden auf einer dem Schneidmesser in Förderrichtung nachgeordneten Lagerfläche stehend gespeichert.

Die im Stand der Technik bekannten Schneidmaschinen besitzen in der Regel eine Verpackungsvorrichtung, um die Verpackung des geschnittenen Scheiben-Pakets zu erleichtern. Dazu wird das Scheiben-Paket manuell auf einer plattenförmigen Ablage platziert. Anschließend kann eine Tüte oder ein Beutel über die Ablage und das Scheiben-Paket gestülpt und das Lebensmittel mit der Tüte oder dem Beutel von der Ablage heruntergeschoben werden. Die Ablage ist in der Regel außerhalb des Gehäuses der Schneidmaschine vorhanden, um eine möglichst bequeme Verpackung des Lebensmittels zu ermöglichen.

Aus der DE 10 2014 000 297 A1 ist eine Schneidmaschine bekannt, bei der im Entnahmebereich und/oder im Einlegebereich eine vergleichbare Verpackungsvorrichtung vorhanden ist. Die Verpackungsvorrichtung ist dabei innerhalb des Gehäuses der Schneidmaschine vorhanden. Durch diese Anordnung der Verpackungsvorrichtung kann das Scheiben-Paket innerhalb der Schneidmaschine verpackt werden. Nach wie vor muss das Verpacken des Scheiben-Pakets jedoch durch die Bedienperson der Schneidmaschine, gegebenenfalls also durch den Endkunden, erfolgen.

Aus der DE 10 2011 075 132 A1 ist eine Schneidmaschine bekannt, bei der eine Verpackungsfolienbahn in einer Verpackungsstation bereitgehalten wird. Aus dieser Verpackungsfolienbahn wird um das Scheiben-Paket herum ein Verpackungsbeutel geformt, dessen Seitennähte nach und nach verschweißt werden.

Die DE 93 10 344 U1 offenbart eine Schneidmaschine, bei der im Anschluss an den Schachtbereich ein Tütenpaket vorhanden ist. In die oberste Tüte dieses Tütenpakets soll das geschnittene Scheiben-Paket manuell oder automatisch eingeschoben werden können. Dazu wird die oberste Tüte des Tütenpakets mittels eines Gebläses aufgehalten.

Aus der WO 2018/161982 A1 ist eine Schneidmaschine für strangförmige Lebensmittel bekannt, bei der die integrierte Verpackungseinrichtung einen Niederhalter aufweist. Dadurch wird die von einem Tütenöffner aufgehaltene Tüte nach und nach für die geschnittenen Scheiben freigegeben, so dass sich das geschnittene Scheiben-Paket unmittelbar in der Tüte bilden kann.

Die oben beschriebenen Verpackungsmöglichkeiten für das geschnittene Scheiben-Paket innerhalb der Schneidmaschine ermöglichen entweder nur eine manuelle Verpackung innerhalb des Gehäuses oder sie sind mit einem großen baulichen Aufwand verbunden. Daher haben sich automatisierte Verpackungsmöglichkeiten für Schneidmaschinen im Handel noch nicht am Markt durchgesetzt.

### DARSTELLUNG DER ERFINDUNG

Ausgehend von diesem vorbekannten Stand der Technik liegt der Erfindung die Aufgabe zugrunde, eine verbesserte Schneidmaschine für strangförmige Lebensmittel anzugeben, bei der ein Verpacken des geschnittenen Scheiben-Pakets möglichst einfach und zuverlässig innerhalb der Schneidmaschine erfolgen kann.

Die erfindungsgemäße Schneidmaschine ist durch die Merkmale des Hauptanspruchs 1 gegeben. Ein erfindungsgemäßes Schneidverfahren ist durch die Merkmale des nebengeordneten Anspruchs 10 gegeben. Sinnvolle Weiterbildungen der Erfindung sind Gegenstand von sich an diese Ansprüche anschließenden weiteren Ansprüchen.

Die erfindungsgemäße Schneidmaschine besitzt ein Gehäuse mit einem Einlegebereich für das strangförmige Lebensmittel, zumindest einem Schneidmesser für das strangförmige Lebensmittel und mit einem Entnahmebereich für das geschnittene strangförmige Lebensmittel. Darüber hinaus ist ein erster Schacht zur Aufnahme des strangförmigen Lebensmittels vorhanden. Die Längsrichtung des Schachts entspricht der Vorschubrichtung des strangförmigen Lebensmittels. Erfindungsgemäß ist ein zweiter Schacht vorhanden, der etwa parallel zu dem ersten Schacht verläuft. Im Rahmen dieser Anmeldung werden solche Schächte, die in einem Winkel von bis zu 45 Grad zueinander angeordnet sind, als etwa parallel zueinander angesehen. Die Vorschubrichtung des zweiten Schachts verläuft entgegen der Vorschubrichtung des ersten Schachts. Das geschnittene Scheiben-Paket wird mittels einer Überführeinheit von dem ersten Schacht in den zweiten Schacht überführt; anschließend wird das geschnittene Scheiben-Paket durch eine Verschiebeeinheit auf den im Bereich des zweiten Schachts vorhandenen Entnahmebereich geschoben.

Die Ausbildung eines zweiten Schachts innerhalb der Schneidmaschine ermöglicht es, die Verpackung des geschnittenen Scheiben-Pakets im Bereich des zweiten Schachts vorzunehmen.

In einer konstruktiv besonders einfachen Ausführungsform können die beiden Schächte in einem gemeinsamen Gehäuse der Schneidmaschine angeordnet sein. Dieses Gehäuse kann vorzugsweise durch zumindest eine Klappe abgedeckt werden. Dabei kann der erste und/oder der zweite Schacht bei geöffneter Klappe zugänglich sein und bei geschlossener Klappe von dieser abgedeckt werden. Ist nur eine einzelne Klappe vorhanden und sind die beiden Schächte im Wesentlichen nebeneinander angeordnet, werden bei geöffneter Klappe beide Schächte freigegeben, so dass ein zu schneidendes Lebensmittel in den Einlegebereich des ersten Schachts eingelegt werden kann oder ein geschnittenes Scheiben-Paket aus dem Entnahmebereich des zweiten Schachts entnommen werden kann. Alternativ dazu könnten auch zwei getrennte Klappen vorgesehen werden, so dass eine Klappe den ersten Schacht und die andere Klappe den zweiten Schacht bedeckt.

In einer besonders bevorzugten Ausführungsform kann in dem Gehäuse der Schneidmaschine eine Verpackungseinrichtung für das geschnittene Scheiben-Paket vorhanden sein, die im Bereich des zweiten Schachts angeordnet ist. Dadurch kann das geschnittene Scheiben-Paket entgegen der Vorschubrichtung auf die Verpackungseinrichtung aufgeschoben werden, so dass sich das Scheiben-Paket insbesondere bei rundlicher geformten Lebensmitteln nicht verschiebt.

Der erste und der zweite Schacht können jeweils etwa horizontal angerichtet sind. In diesem Fall kann der zweite Schacht höher angeordnet sein als der erste Schacht. Dadurch kann der zweite Schacht zumindest teilweise oberhalb des Maschinenbereichs der Schneidmaschine positioniert sein, so dass eine kompakte Bauweise der Schneidmaschine insgesamt erreicht wird. Darüber hinaus kann ein höher gelegener zweiter Schacht zum Entnehmen des geschnittenen und verpackten Scheiben-Pakets einfacher erreicht werden. In der Regel ist oberhalb der Schneidmaschine zusätzlicher Raum vorhanden, so dass dieser Raum für den zusätzlichen Schacht genutzt werden kann. Der zweite Schacht kann in diesem Fall im Wesentlichen neben dem ersten Schacht angeordnet sein, aber auch direkt oberhalb des ersten Schachts. Alternativ dazu könnte der zweite Schacht auch direkt unterhalb des ersten Schachts angeordnet sein.

Entgegen der in den Zeichnungen dargestellten Ausführungsform kann der Schacht grundsätzlich in beliebiger Ausrichtung vorhanden sein. So können die Schächte etwa horizontal, etwa vertikal oder auch in einem beliebigen Neigungswinkel angeordnet sein.

Die Überführeinheit kann beispielsweise ein Förderelement wie insbesondere ein Förderband oder eine Förderkette aufweisen. Ein solches Förderelement kann das geschnittene Scheiben-Paket insbesondere annährend horizontal in Querrichtung transportieren.

In einer konstruktiv besonders einfachen Ausführungsform kann die Überführeinheit ein Bodenelement aufweisen, das in seiner Ausgangsposition auf dem Bodenbereich des ersten Schachts aufliegt. Das Bodenelement kann in dieser Ausgangsposition mit dem Bodenelement des Einlegebereichs fluchten oder auch leicht versetzt zu diesem angeordnet sein. Das geschnittene Scheiben-Paket kann somit zunächst in Vorschubrichtung auf das Bodenelement der Überführeinheit aufgeschoben werden. Dabei bleibt das Scheiben-Paket unversehrt. Das Scheiben-Paket verbleibt während der Überführung in den anderen Schacht auf dem Bodenelement, so dass das Scheiben-Paket nicht verrutschen kann.

Vorzugsweise kann das Bodenelement mittels eines Hebelelements aus seiner Ausgangsposition in seine Übergabeposition im Bereich des zweiten Schachts überführt werden. Ein solches Hebelelement kann konstruktiv einfach umgesetzt werden und sowohl bei Ausführungsformen mit unterschiedlich hoch angeordneten Schächten als auch bei Varianten mit niveaugleichen Schächten eingesetzt werden. Dazu kann das Bodenelement schwenkbar an einem drehbar gelagerten Hebel gelagert sein. Dadurch kann das Bodenelement auch beim Verschwenken des Hebels jeweils in der Ausrichtung seiner Ausgangsposition ausgerichtet bleiben, so dass ein besonders schonender Transport des geschnittenen Scheiben-Pakets möglich ist.

Im Bereich des zweiten Schachts ist eine Verschiebeeinheit vorhanden, durch die das geschnittene Scheiben-Paket entgegen der Vorschubrichtung des ersten Schachts auf die Verpackungseinrichtung des zweiten Schachts aufgeschoben wird. In der Regel ist im Bereich des ersten Schachts eine Scheibenstütze vorhanden, durch die das Umfallen der geschnittenen Scheiben während der Bildung des Scheiben-Pakets verhindert werden kann. In einer konstruktiv besonders einfachen Ausführungsform kann die Verschiebeeinheit im Bereich des zweiten Schachts einteilig mit der Scheibenstütze des ersten Schachts ausgebildet sein. Auf diese Weise wird nur ein motorischer Antrieb benötigt.

In einer ersten Ausführungsform kann die Verpackungseinrichtung ein Verpackungsblech aufweisen. Das Scheiben-Paket wird in diesem Fall nicht automatisiert innerhalb der Schneidmaschine verpackt, vielmehr wird das Scheiben-Paket lediglich auf das Verpackungsblech aufgeschoben. Nach dem Öffnen der Klappe kann der Endkunde eine Tüte oder einen Beutel über das Verpackungsblech stülpen und das Scheiben-Paket von dem Verpackungsblech in die Tüte oder den Beutel schieben. Der Endkunde muss das Scheiben-Paket nicht länger manuell auf das Verpackungsblech legen, so dass die Bedienung deutlich vereinfacht wird.

In einer zweiten Ausführungsform kann das Scheiben-Paket innerhalb der Schneidmaschine automatisiert in eine Tüte verpackt werden. Dazu kann die Verpackungseinrichtung zumindest einen Tütenöffner und zumindest ein Vorratslager für Tüten aufweisen. Auf diese Weise kann eine durch das Vorratslager für Tüten bereitgestellte Tüte zumindest im Bereich der Tütenöffnung durch den Tütenöffner aufgehalten werden, so dass das geschnittene Scheiben-Paket in Gegen-Vorschubrichtung in die Tüte eingeschoben werden kann.

Das Vorratslager für Tüten kann grundsätzlich unterschiedliche Ausführungsformen annehmen. Beispielsweise könnte es sich bei dem Vorratslager für Tüten um einen Tütenstapel handeln, bei dem die Tüten übereinander gestapelt vorrätig gehalten werden. Dabei können die einzelnen Tüten beispielsweise über zumindest eine Perforationslinie aneinander befestigt sein. In diesem Fall könnte das Vorratslager für die Tüten insbesondere als federbelastete Auflagerfläche ausgebildet sein. Abhängig von der Anzahl der Tüten wird auf diese Weise immer die oberste Tüte in der optimalen Ausgabestellung angeboten. Ein solches Tütenlager kann im Bodenbereich des Schachts vorgesehen werden. Es wäre jedoch auch möglich, das Tütenlager im Bereich einer Seitenwand des Schachts oder auch hängend vorzusehen.

Alternativ dazu könnte das Vorratslager für Tüten eine Vorratsrolle an Tüten aufzuweisen. In diesem Fall wären die einzelnen Tüten nacheinander auf einer Rolle aufgewickelt vorhanden und könnten nach und nach abgewickelt werden. Sofern die Tüten über eine Sollbruchstelle, insbesondere über eine Perforationslinie miteinander verbunden sind, können die Tüten bereits durch geringen Kraftaufwand voneinander getrennt werden.

Die Tüten können grundsätzlich aus verschiedenen Materialien bestehen, beispielsweise aus Kunststoff-Folie oder aus Papier. Auch eine Kombination mehrerer Materialien wäre denkbar. Form und Größe der Tüten können an die unterschiedlichen zu verpackenden Lebensmittel angepasst sein.

Weitere Vorteile und Merkmale der Erfindung sind den in den Ansprüchen ferner angegebenen Merkmalen sowie den nachstehenden Ausführungsbeispielen zu entnehmen.

### KURZE BESCHREIBUNG DER ZEICHNUNG

Die Erfindung wird im Folgenden anhand der in der Zeichnung dargestellten Ausführungsbeispiele näher beschrieben und erläutert. Es zeigen:
- Fig. 1: eine schematische Ansicht der Positionen des zu schneidenden Lebensmittels sowie des geschnittenen Scheiben-Pakets innerhalb einer Schneidmaschine,
- Fig. 2: eine Draufsicht auf die erfindungsgemäße Schneidmaschine,
- Fig. 3: eine perspektivische Seitenansicht der Schneidmaschine gemäß Fig. 2 mit eingelegtem Lebensmittel in Position 1 gemäß Fig. 1,
- Fig. 4: eine Seitenansicht der Schneidmaschine gemäß Fig. 3,
- Fig. 5: eine perspektivische Seitenansicht der Schneidmaschine gemäß Fig. 3 mit geschnittenem Scheiben-Paket in Position 2 gemäß Fig. 1,
- Fig. 6: einen Blick auf die Rückseite der Schneidmaschine gemäß Fig. 5,
- Fig. 7: einen Blick auf die Rückseite der Schneidmaschine gemäß Fig. 6 mit geschnittenem Scheiben-Paket in Position 3 gemäß Fig. 1,
- Fig. 8: eine perspektivische Seitenansicht der Schneidmaschine gemäß Fig. 7,
- Fig. 9: eine Seitenansicht der Schneidmaschine gemäß Fig. 8 mit geöffneter Tüte zum Verpacken des Scheiben-Pakets,
- Fig. 10: eine perspektivische Seitenansicht der Schneidmaschine während des Einschiebens des Scheiben-Pakets in die geöffnete Tüte und
- Fig. 11: eine Seitenansicht der Schneidmaschine mit in die Tüte eingeschobenem Scheiben-Paket entsprechend Position 4 gemäß Fig. 1.

### WEGE ZUM AUSFÜHREN DER ERFINDUNG

Die erfindungsgemäße Schneidmaschine 10 (siehe Fig. 2) ist im vorliegenden Beispielsfall als Rundmessermaschine mit einem Kreismesser 12 (siehe Fig. 6) ausgebildet. Das Kreismesser 12 ist in üblicher Art und Weise über eine Antriebswelle 14 mit einem hier nicht dargestellten motorischen Antrieb gekoppelt, der für die Rotation des Kreismesser 12 und dessen Bewegung durch das zu schneidende Lebensmittel 18 sorgt. Im vorliegenden Beispielsfall handelt es sich bei dem zu schneidenden Lebensmittel 18 um ein Brot.

Die Schneidmaschine 10 besitzt einen ersten Schacht 20, dessen Längsrichtung 22 der Vorschubrichtung 24 des eingelegten strangförmigen Lebensmittels 18 entspricht. Der erste Schacht 20 ist im vorliegenden Beispielsfall etwa horizontal ausgerichtet, wobei die Längsrichtung 22 etwa senkrecht zur Längsrichtung 26 der Schneidmaschine 10 und damit auch zur Vorderseite der Schneidmaschine angeordnet ist. Die Längsrichtung 22 des ersten Schachts 20 entspricht daher der Querrichtung der Schneidmaschine 10.

Der erste Schacht 20 der Schneidmaschine 10 besitzt einen ersten, vorderen Schachtbereich 30 und einen zweiten, hinteren Schachtbereich 32, die durch einen Schlitz 34 voneinander getrennt sind. Durch den motorischen Antrieb angetrieben, taucht das Kreismesser 12 ein Stück weit in diesen Schlitz 34 ein, so dass das im Bereich des Schlitzes 34 vorhandene Lebensmittel 18 an dieser Stelle zertrennt wird. Bezogen auf Fig. 3 und 4 entsteht dann links von diesem Schlitz 34 eine Lebensmittelscheibe. Rechts des Schlitzes 34 ist das Lebensmittel 18 noch unzertrennt vorhanden. Der Einlegebereich 36 (Position 1 gemäß Fig. 1) für das zu schneidende Lebensmittel 18 befindet sich somit vorne links der Schneidmaschine 10.

Die beiden Schachtbereiche 30, 32 der Schneidmaschine 10 sind im vorliegenden Beispielsfall jeweils etwa U-förmig ausgebildet. Der vordere Schachtbereich 30 besitzt einen Schachtboden 40, eine äußere Seitenwand 42 und eine innere Seitenwand 44. Die äußere Seitenwand 42 ist an der linken Seitenwand 46 des Gehäuses 48 der Schneidmaschine 10 befestigt. Der Schachtboden 40 ist nicht exakt horizontal ausgerichtet, vielmehr ist der Schachtboden 40 leicht geneigt vorhanden, so dass der Schachtboden 40 im Bereich der äußeren Seitenwand 42 etwas tiefer liegt als im Bereich der inneren Seitenwand 44. Das zu schneidende Lebensmittel 18 liegt somit mit seinem Boden auf dem Schachtboden 40 auf und mit seiner Seite an der äußeren Seitenwand 42 an.

Der hintere Schachtbereich 32 besitzt im vorliegenden Beispielsfall ebenfalls einen Schachtboden 50, eine äußere Seitenwand 52 und eine innere Seitenwand 54. Der Schachtboden 50 ist leicht geneigt vorhanden, so dass der Schachtboden 50 im Bereich der äußeren Seitenwand 52 etwa tiefer liegt als im Bereich der inneren Seitenwand 54. Das sich nach und nach bildende Scheiben-Paket 56 würde somit mit seinem Boden auf dem Schachtboden 50 aufliegen und mit seiner Seite an der äußeren Seitenwand 52 anliegen.

Parallel zu dem ersten Schacht 20 ist ein zweiter Schacht 60 vorhanden. Die Vorschubrichtung 62 des zweiten Schachts 60 verläuft dabei entgegengesetzt zur Vorschubrichtung 24 des ersten Schachts 20 und wird daher auch als Gegen-Vorschubrichtung 62 bezeichnet. Der zweite Schacht 60 der Schneidmaschine 10 besitzt einen ersten, hinteren Schachtbereich 64 und einen zweiten, vorderen Schachtbereich 66, die im vorliegenden Beispielsfall durch einen Schlitz 68 voneinander getrennt sind.

Der hintere Schachtbereich 64 besitzt im vorliegenden Beispielsfall lediglich einen Stabilisierungsrahmen 70, der leicht geneigt vorhanden ist. Dadurch ist der Stabilisierungsrahmen 70 in Richtung des ersten Schachts 20 etwas tiefer angeordnet als in Richtung der rechten Seitenwand 76 des Gehäuses 48 der Schneidmaschine 10.

Um das geschnittene Scheiben-Paket 56 von dem ersten Schacht 20 in den zweiten Schacht 60 zu überführen, ist eine Überführeinheit 80 innerhalb des Gehäuses 48 der Schneidmaschine 10 vorhanden (siehe Fig. 6 und 7). Die Überführeinheit 80 ist im Bereich der Rückwand 82 des Gehäuses 48 vorhanden. Im vorliegenden Beispielsfall weist die Überführeinheit 80 ein Bodenelement 84 auf, das in seiner Ausgangsposition 86 auf dem Schachtboden 50 des hinteren Schachtbereichs 32 des ersten Schachts 20 aufliegt. Das Bodenelement 84 ist etwa L-förmig ausgebildet, so dass das Scheiben-Paket 56 seitlich an der Kragwand 88 des Bodenelements 84 anliegen kann. Das Bodenelement 84 ist in seiner Ausgangsposition 86 so angeordnet, dass es den Schachtboden 50 fast vollständig bedeckt, so dass sich das Scheiben-Paket 56 unmittelbar auf dem Bodenelement 84 der Überführeinheit 80 bildet.

Aus diesem Grund muss der Schachtboden 50 des hinteren Schachtbereichs 30 des ersten Schachts 20 nicht vollflächig ausgebildet sein, wie dies im vorliegenden Beispielsfall dargestellt ist. Vielmehr wäre es möglich, den Schachtboden 50 lediglich rahmenartig oder gitterartig auszubilden, so dass dieser der Stabilisierung des Bodenelements 84 in seiner Ausgangsposition 86 dienen kann. Dazu könnte auch eine Ausbildung des Schachtboden 50 in Form von einer oder mehrerer Längs- oder Querstreben ausreichend sein. Gegebenenfalls könnte auf den Schachtboden 50 auch vollständig verzichtet werden. Auch die äußere Seitenwand 52 und die innere Seitenwand 54 des hinteren Schachtbereichs 32 könnten deutlich reduzierter ausgebildet werden. In diesem Fall gilt es lediglich zu berücksichtigen, dass der Zugriff auf das Kreismesser 12 verhindert werden kann.

An dem Bodenelement 84 ist ein Hebelelement 90 schwenkbar gelagert. Das Hebelelement 90 weist im vorliegenden Beispielsfall einen ersten Hebelarm 92 auf, der schwenkbar an einer Drehachse 94 gelagert ist und mit seinem freien Ende an dem Bodenelement 84 befestigt ist. An dem ersten Hebelarm 92 ist ein zweiter Hebelarm 96 über ein Gelenk 98 befestigt. Der zweite Hebelarm 96 weist ein inneres Gelenk 100 auf, so dass der zweite Hebelarm 96 eine kürzere Hebelstange 102 aufweist, die an dem ersten Hebelarm 92 gelagert ist, und eine längere Hebelstange 104, deren freies Ende ebenfalls an dem Bodenelement 84 befestigt ist. Bei einer Drehung des ersten Hebelarms 92 um die Drehachse 94 wird der zweite Hebelarm 96 entsprechend mitbewegt, so dass die Ausrichtung des Bodenelements 84 im Raum unverändert verbleibt. Dabei wird das Bodenelement 84 aus seiner Ausgangsposition 86 in eine Übergabeposition 106 verschwenkt, bei der das Bodenelement 84 auf dem Stabilisierungsrahmen 70 des hinteren Schachtbereichs 64 des zweiten Schachts 60 aufliegt (siehe Fig. 7).

Das geschnittene Scheiben-Paket 56 kann anschließend innerhalb des zweiten Schachts 60 aus dieser Übergabeposition 106 (Position 3 gemäß Fig. 1) auf den vorderen Schachtbereich 66 verschoben werden. Dies erfolgt mittels einer Verschiebeeinheit 110. Im Bereich des vorderen Schachtbereichs 66 befindet sich eine Verpackungseinrichtung 112, so dass das Scheiben-Paket 56 unmittelbar innerhalb der Schneidmaschine verpackt werden kann.

Im vorliegenden Beispielsfall ist der zweite Schacht 60 neben dem ersten Schacht 20 positioniert und etwas höher angeordnet als der erste Schacht 20. Dadurch ist unterhalb des zweiten Schachts 60 ausreichend Platz für das Kreismesser 12 und weitere Antriebskomponenten vorhanden. Es wäre jedoch auch möglich, den zweiten Schacht 60 auf der gleichen Höhe wie den ersten Schacht 20 anzuordnen. Auch diese Ausführungsform könnte mit der hier dargestellten Überführeinheit realisiert werden.

Im Gegensatz zu dem hier dargestellten Ausführungsbeispiel könnte der zweite Schacht 60 auch direkt oberhalb oder unterhalb des ersten Schachts 20 angeordnet sein. In diesem Fall könnte die Überführeinheit in Art eines Aufzugs realisiert werden.

Das Einlegen des zu schneidenden Lebensmittels kann durch eine Bedienperson - bei der es sich insbesondere um Verkaufspersonal, aber auch um einen Endkunden handeln kann - von der Vorderseite 28 der Schneidmaschine 10 aus erfolgen. Dazu wird zunächst die Klappe 114 oberhalb der beiden Schächte 20, 60 nach hinten verschoben. Da die Klappe 114 über die gesamte Breite der Schneidmaschine 10 verläuft, sind bei geöffneter Klappe 114 beide Schächte 20, 60 zugänglich. Im Gegensatz dazu könnten auch zwei getrennte Klappen vorgesehen werden. Das zu schneidende Lebensmittel 18 kann im vorderen Schachtbereich 30 des ersten Schachts 20 (Einlegebereich) auf den Schachtboden 40 aufgelegt werden. Aus Sicherheitsgründen kann der Schneidvorgang regelmäßig nur dann gestartet werden, wenn die Klappe 114 geschlossen ist. Solange die Klappe 114 dagegen geöffnet ist, ist das Kreismesser 12 blockiert, um eine Verletzungsgefahr durch das Kreismesser 12 zu verhindern.

Zum Zerschneiden wird das Lebensmittel 18 durch den Transportgreifer 116 in Richtung auf den Schlitz 34 geschoben. Dazu besitzt der Transportgreifer 116 mehrere nebeneinander liegende Krallen, die beim Schneidvorgang von oben in das Ende des zu schneidenden Lebensmittels 18 hineinstechen. Um ein Umfallen der geschnittenen Lebensmittel-Scheiben zu verhindern, ist hinter dem Schlitz 34 eine Scheibenstütze 118 angeordnet. Die Scheibenstütze 118 ist längsverschieblich gelagert, so dass nachfolgende Scheiben die Scheibenstütze 118 entsprechend nach hinten verschieben können. Hinter dem Schlitz 34 bildet sich somit im hinteren Schachtbereich 32 des ersten Schachts 20 nach und nach ein Scheiben-Paket (Position 2 gemäß Fig. 1), das auf dem Bodenelement 84 der Überführeinheit 80 zu liegen kommt.

Von der Überführeinheit 80 wird das geschnittene Scheiben-Paket 56 anschließend aus der Ausgangsposition 86 im ersten Schacht 20 in die Übergabeposition 106 im zweiten Schacht 70 überführt. Das Scheiben-Paket 56 liegt dabei mit seiner ersten Scheibe an der Scheibenstütze 118 an, die im vorliegenden Beispielsfall als Teil der Verschiebeeinheit 110 ausgebildet ist. Die Scheibenstütze 118 ist daher im vorliegenden Beispielsfall deutlich höher ausgebildet als die im Stand der Technik bekannten Scheibenstützen. Dadurch kann die Scheibenstütze 118 das Scheiben-Paket 56 während des Transports von der Ausgangsposition 86 in die Übergabeposition 106 zusätzlich stabilisieren und insbesondere ein Umkippen der hintersten Scheiben verhindern.

Die Verschiebeeinheit 110 ist längsverschieblich im Bereich des zweiten Schachts 60 gelagert, so dass das Scheiben-Paket 56 mittels der Verschiebeeinheit 110 in Gegen-Vorschubrichtung 62 von dem hinteren Schachtbereich 64 in den vorderen Schachtbereich 66 geschoben werden kann. In Gegen-Vorschubrichtung unmittelbar am Anfang des vorderen Schachtbereichs 66 ist eine Tüte 120 angeordnet. Die Tüte 120 stellt dabei die oberste Tüte eines Vorratslagers 122 in Form eines Tütenstapels dar, der Teil der Verpackungseinrichtung 112 ist. Der Tütenstapel 122 ist auf einer federbelasteten Auflagerplatte 124 des vorderen Schachtbereichs 66 gelagert, so dass sich die oberste Tüte immer in der korrekten Position befindet. Der offene Randbereich 126 der Tüte 120 ist auf die Rückwand 82 der Schneidmaschine 10 zu gerichtet. Dieser offene Randbereich 126 wird bei der hier dargestellten Ausführungsform durch einen Tütenöffner 128 in Form eines Gebläses aufgehalten. Durch den Tütenöffner 128 wird die Tüte 120 im vorliegenden Beispielsfall vollständig aufgeblasen.

Nachdem das Scheiben-Paket 56 vollständig in die Tüte 120 eingeschoben wurde, kann die Klappe 114 wieder geöffnet werden, um das verpackte Scheiben-Paket im Entnahmebereich 130 der Schneidmaschine 10 (Position 4 gemäß Fig. 1) zu entnehmen.

Im Gegensatz zu dem hier dargestellten Schneidmaschine könnten der erste Schacht 20 und der zweite Schacht 60 auch parallel zur Vorderseite 28 der Schneidmaschine 10 ausgerichtet sein. In diesem Fall würde der Einlegebereich 36 für das zu schneidende Lebensmittel 18 vorne rechts der Schneidmaschine 10 liegen und der Entnahmebereich 130 hinten rechts, da die Vorschubrichtung zum Schneiden in der Regel von rechts nach links verläuft. Gegebenenfalls könnte in diesem Fall auch eine Schnittrichtung von links nach rechts vorgesehen werden; dann würde der Einlegebereich 36 vorne links der Schneidmaschine liegen und der Entnahmebereich 130 hinten links. Darüber hinaus wäre es auch möglich, den ersten Schacht 20 und den zweiten Schacht 60 unmittelbar übereinander beziehungsweise untereinander anzuordnen. In diesem Fall könnte in dem Gehäuse der Schneidmaschine zumindest eine Schublade vorgesehen sein, durch die das zu schneidende Lebensmittel in den Einlegebereich eingelegt und/oder das geschnittene Scheiben-Paket aus dem Entnahmebereich entnommen werden kann.

Im vorliegenden Beispielsfall sind die beiden Schächte (20, 60) etwa horizontal ausgerichtet. Im Gegensatz dazu könnten die beiden Schächte (20, 60) auch etwa vertikal oder in einem beliebigen Neigungswinkel ausgerichtet sein.

Im vorliegenden Beispielsfall sind die beiden hinteren Schachtbereiche 32, 64 identisch lang ausgebildet. Dadurch fluchtet der Schlitz 34 des ersten Schachts 20 mit dem Schlitz 68 des zweiten Schachts 60. Im Gegensatz dazu könnte der hintere Schachtbereich 64 des zweiten Schachts 60 auch etwas kürzer ausgebildet sein als der hintere Schachtbereichs 32 des ersten Schachts 20. Dies kann das Einschieben des geschnittenen Scheiben-Pakets 56 in die Tüte 120 erleichtern.

## Patentansprüche

1. Schneidmaschine (10) für strangförmige Lebensmittel (18)
- mit einem Gehäuse (48) mit einem Einlegebereich (36) für das strangförmige Lebensmittel (18) und mit einem Entnahmebereich (130) für das zu einem Scheiben-Paket (56) geschnittene strangförmige Lebensmittel,
- mit zumindest einem Schneidmesser (12) für das strangförmige Lebensmittel (18),
- mit einem ersten Schacht (20) zur Aufnahme des strangförmigen Lebensmittels (18), dessen Längsrichtung (22) der Vorschubrichtung (24) des strangförmigen Lebensmittels (18) entspricht,
- **dadurch gekennzeichnet, dass**
- ein zweiter Schacht (60) vorhanden ist, der etwa parallel zu dem ersten Schacht (20) verläuft,
- die Vorschubrichtung (62) des zweiten Schachts (60) entgegen der Vorschubrichtung (24) des ersten Schachts (20) verläuft,
- eine Überführeinheit (80) vorhanden ist, durch die das geschnittene Scheiben-Paket (56) von dem ersten Schacht (20) in den zweiten Schacht (60) überführbar ist,
- eine Verschiebeeinheit (110) vorhanden ist, durch die das geschnittene Scheiben-Paket (56) auf den im Bereich des zweiten Schachts (60) vorhandenen Entnahmebereich (130) schiebbar ist.

2. Schneidmaschine nach Anspruch 1,
- **dadurch gekennzeichnet, dass**
- der erste Schacht (20) und der zweite Schacht (60) in einem gemeinsamen Gehäuse (48) der Schneidmaschine (10) angeordnet sind.

3. Schneidmaschine nach Anspruch 2,
- **dadurch gekennzeichnet, dass**
- das Gehäuse (48) durch zumindest eine Klappe (114) abdeckbar ist,
- der erste Schacht (20) und/oder der zweite Schacht (60) bei geöffneter Klappe (114) zugänglich ist und bei geschlossener Klappe (114) von dieser abgedeckt wird.

4. Schneidmaschine nach einem der Ansprüche 1 bis 3,
- **dadurch gekennzeichnet, dass**
- innerhalb des Gehäuses (48) der Schneidmaschine (10) eine Verpackungseinrichtung (112) für das Scheiben-Paket (56) vorhanden ist
- die Verpackungseinrichtung (112) im Bereich des zweiten Schachts (60) angeordnet ist.

5. Schneidmaschine nach einem der vorstehenden Ansprüche,
- **dadurch gekennzeichnet, dass**
- die Überführeinheit (80) ein Bodenelement (84) aufweist,
- das Bodenelement (84) in seiner Ausgangsposition (86) fluchtend oder leicht versetzt zu dem Schachtboden (40) des Einlegebereichs (30) auf dem Bodenbereich (50) des ersten Schachts (20) aufliegt.

6. Schneidmaschine nach Anspruch 5,
- **dadurch gekennzeichnet, dass**
- das Bodenelement (84) mittels eines Hebelelements (90) aus seiner Ausgangsposition (86) in seine Übergabeposition (106) im Bereich des zweiten Schachts (60) überführbar ist.

7. Schneidmaschine nach einem der vorstehenden Ansprüche,
- **dadurch gekennzeichnet, dass**
- die Verschiebeeinheit (110) sowohl im Bereich des ersten Schachts (20) als auch im Bereich des zweiten Schachts (60) vorhanden ist,
- die Verschiebeeinheit (110) im Bereich des ersten Schachts (20) als Scheibenstütze (118) ausgebildet ist.

8. Schneidmaschine nach einem der Ansprüche 4 bis 7,
- **dadurch gekennzeichnet, dass**
- die Verpackungseinrichtung ein Verpackungsblech zum manuellen Verpacken des Scheiben-Pakets (56) aufweist.

9. Schneidmaschine nach einem der Ansprüche 4 bis 7,
- **dadurch gekennzeichnet, dass**
- die Verpackungseinrichtung (112) zumindest einen Tütenöffner (128) und zumindest ein Vorratslager (122) für Tüten (120) aufweist,
- eine durch das Vorratslager (122) für Tüten bereitgestellte Tüte (120) durch den Tütenöffner (128) zumindest im Bereich der Tütenöffnung (126) aufhaltbar ist, so dass das geschnittene Scheiben-Paket (56) in Gegen-Vorschubrichtung (62) in die Tüte (120) einschiebbar ist.

10. Verfahren zum Schneiden von strangförmigen Lebensmitteln (18) mittels einer Schneidmaschine (10), mit folgenden Verfahrensschritten,
- das strangförmige Lebensmittel (18) wird in einen ersten Schacht (20) der Schneidmaschine (10) eingelegt,
- das strangförmige Lebensmittel (18) wird in Vorschubrichtung (24) an einem Schneidmesser (12) vorbeigeführt und dabei zu einem Scheiben-Paket (56) geschnitten,
- das geschnittene Scheiben-Paket (56) wird in einer quer zur Vorschubrichtung (24) verlaufenden Querrichtung von dem ersten Schacht (20) in einen zweiten Schacht (60) überführt,
- das geschnittene Scheiben-Paket (56) wird in Gegen-Vorschubrichtung (62) auf einen im Bereich des zweiten Schachts (60) vorhandenen Entnahmebereich (130) geschoben.

11. Verfahren nach Anspruch 10,
- **dadurch gekennzeichnet, dass**
- das geschnittene Scheiben-Paket (56) in Gegen-Vorschubrichtung (62) auf eine im Bereich des zweiten Schachts (60) vorhandene Verpackungseinrichtung (112) geschoben wird.

12. Verfahren nach Anspruch 11,
- **dadurch gekennzeichnet, dass**
- das geschnittene Scheiben-Paket (56) in Gegen-Vorschubrichtung (62) in eine durch die Verpackungseinrichtung (112) bereitgestellte Tüte (120) eingeschoben wird.
